# EUROPÄISCHE PATENTSCHRIFT

(11) **EP 1 342 588 B1**
(45) Veröffentlichungstag und Bekanntmachung des Hinweises auf die Patenterteilung: **05.04.2006**
(21) Anmeldenummer: 02010889.0
(22) Anmeldetag: 16.05.2002
(51) Int. Cl.: B43L 23/08

(54) **Weichminenspitzer mit verschwenkbarem Fassonmesser**
Sharpener for soft lead with pivotable blade
Taille-crayon pour mine tendre avec lame pivotable

(30) Priorität: 04.03.2002 DE 10209192
(43) Veröffentlichungstag der Anmeldung: 10.09.2003
(73) Patentinhaber: EISEN GmbH, 91083 Baiersdorf (DE)
(72) Erfinder: Eisen, Johann, 91096 Möhrendorf (DE); Eisen, Reiner, 91083 Baiersdorf (DE)
(74) Vertreter: Hafner, Dieter

(56) Entgegenhaltungen:
- DE-A- 4 440 271
- DE-C- 3 737 863
- DE-C- 10 102 092
- DE-U- 29 723 492
- US-B1- 6 397 479

## Beschreibung

Die Erfindung bezieht sich auf einen Spitzer für Stifte mit weicher Mine mit einem Spitzergehäuse, das einen konischen Spitzerkanal aufweist, mit einem am Spitzergehäuse befestigten Spitzermesser, das zum Spitzerkanal tangential angestellt ist und mit einem in den Spitzerkanal einschwenkbaren, mit einem Handbetätigungshebel versehenen Fassonmesser mit einer bogenförmig gekrümmten Schneide zum wahlweisen Fassonieren des vorderen Endabschnitts der Mine.

Bei einem derartigen, in der Patentschrift DE 37 37 863 C1 beschriebenen Spitzer ist das Fassonmesser an einem Stopfen gelagert, der von unten in eine Ausnehmung des Spitzergehäuses eindrückbar ist. Diese Ausbildung hat zum einen den Nachteil, dass durch diesen Stopfen die Öffnung nach unten, aus der ja normalerweise die Spitzerabfälle herausfallen sollen, großteils verschlossen ist. Zum anderen aber besteht dabei der Nachteil, dass das Spitzergehäuse eine komplexe Formgebung mit seitlichen Ausbuchtungen benötigt, um ein Lagerteil für den verschwenkbaren Träger des Fassonmessers zu bilden.

Weitere Weichminenspitzer sind aus den DE 4990271 A1 und DE 10102092 C1 bekannt.

Der Erfindung liegt daher die Aufgabe zugrunde, einen Spitzer der eingangs genannten Art so auszugestalten, dass ein besonders einfacher Aufbau und eine einfache klare Formgebung des Spitzergehäuses in Verbindung mit der Möglichkeit des Spitzens von Stiften unterschiedlicher Durchmesser möglich ist.

Zur Lösung dieser Aufgabe ist bei einem Spitzer der eingangs genannte Art erfindungsgemäß vorgesehen, dass er als Doppelspitzer mit in einem gemeinsamen Gehäuse gegeneinander gestellten Einzelspitzern für unterschiedliche Stiftdurchmesser ausgebildet ist und dass die Fassonmesser um eine am gemeinsamen vorderen Ende der Spitzerkanäle, die in diesem Bereich nach oben und unten offen sind, angeordnete gemeinsame Achse abwechselnd nach oben gegen die Mine im jeweiligen Einzelspitzer verschwenkbar sind.

Die erfindungsgemäße Ausbildung ermöglicht eine sehr einfache Lagerung mithilfe einer an dem bevorzugt aus Kunststoff bestehenden Fassonmesser angeformten Lagerwelle, wobei durch die erfindungsgemäße Doppelspitzerausbildung, bei der sich abwechselnd eines der Fassonmesser von unten an das jeweilige Spitzermesser anlegt, auch gleich die beiden Betriebsstellungen vorgegeben sind. In der einen Schwenkstellung ist das Fassonmesser des einen Einzelspitzers in Betriebsstellung das andere außer Betriebsstellung und bei einer Verschwenkung um die Lagerachse ergeben sich die umgekehrten Verhältnisse. Bei ausgeschwenktem Fassonmesser ergibt sich eine punktförmige Spitze der Mine und in der einschwenkten Stellung, also in der quasi Anlagestellung des Fassonmessers am Spitzermesser, wird die Minenspitze fassoniert, das heißt mit einem abgerundeten Endabschnitt versehen.

In Ausgestaltung der Erfindung kann dabei vorgesehen sein, dass die aus Kunststoff bestehenden Fassonmesser um 180° versetzt an einer am Gehäuse seitlich gelagerten Drehwelle.

Die Drehwelle kann dabei in weiterer Ausgestaltung der Erfindung mit hoch ragenden oder nach unten ragenden Schwenkhebeln angeformt sein, wobei diese Schwenkhebel bevorzugt L-förmig mit sich als Schwenkbegrenzungsanschläge auf den Oberkanten oder den Unterkanten der Gehäuselängswände abstützenden Querschenkeln ausgebildet sein können.

Diese Ausbildung mit Schwenkbegrenzungsanschlägen ermöglicht gegebenenfalls auch eine Ausbildung der Fassonmesser derart, dass sie nicht an den Spitzermessern in der Betriebsstellung anliegen sondern seitlich neben diesen genau in der gleichen Schneidebene liegen. Dadurch ergibt sich eine optimale Anordnung der Schneiden der Fassonmesser gegenüber der Minenspitze.

Statt der Schwenkhebel können auf der Drehwelle auch Drehknöpfe zur Schwenkbetätigung vorgesehen sein, wobei dies in Ausgestaltung der Erfindung besonders einfach dann realisierbar ist, wenn die Drehwelle vertikale Schlitze der Gehäuselängswände durchsetzt, so dass die Drehwelle mit den angeformten Fassonmessern sehr einfach von oben in das Gehäuse einsetzbar ist. Dabei wird man zweckmäßigerweise natürlich vorsehen, dass durch die Drehwelle in der Einsatzstellung etwas übergreifende Rastanschläge ein allzu leichtes Ausrasten nach oben verhindert ist. In gleicher Weise kann man zweckmäßigerweise auch Rastarretierungen vorsehen, um die Drehwelle mit den beiden Fassonmessern in einer der jeweils eingestellten beiden Endpositionen zu verriegeln.

In weiterer Ausgestaltung der Erfindung kann dabei vorgesehen sein, dass die Fassonmesser mit gebogenen, der gewünschten Kontur der fassonierten Mine entsprechenden, querschnittlich im Wesentlichen dreieckigen Schneidstegen versehen sind, sodass nicht ein bloßes Abschaben der Spitze der Weichmine stattfindet, sondern ein echtes Spanabhebendes Schneiden, wodurch ein, ein aufwändiges Reinigen mithilfe von Reinigungsstäbchen oder dergleichen nach jedem Fassoniervorgang vermieden wird.

Schließlich liegt es auch noch im Rahmen der Erfindung, dass die Drehwelle auf einer abgesenkten Trennquerwand der Spitzerkanäle mit einer Lagereinmuldung aufsitzt.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: einen Längsschnitt durch eine erste Ausführungsform eines erfindungsgemäßen Doppel-Weichminenspitzers zum Spitzen zweier Stifte mit unterschiedlichen Durchmessern,
- Fig. 2: eine Aufsicht auf den Doppelspitzer nach Fig. 1 ,
- Fig. 3: eine perspektivische Ansicht der beiden Fassonmesser mit der sie tragenden Lagerwelle und den Betätigungshebeln,
- Fig. 4 - 6: den Figuren 1 bis 3 entsprechende Schnitte und Ansichten einer zweiten Ausführungsform eines erfindungsgemäßen Doppelspitzers.

Der in den Figuren 1 bis 3 dargestellte Doppelspitzer für Stifte 1 bzw. 1' unterschiedlichen Durchmessers mit jeweils einer weichen Mine 2 bzw. 2' besitzt ein Gehäuse 3, vorzugsweise aus Kunststoff, in welchem zwei konische Spitzerkanäle 4, 4' mit der Spitze gegeneinandergestellt angeordnet sind, die jeweils am vorderen Ende, wo die Spitzerkanäle 4 und 4' ineinander übergehen, nach oben und unten gerichtete Öffnungen 5 und 6, bzw. 5' und 6', aufweisen. In jedem der Spitzergehäuseabschnitte, also jedem Spitzerkanal 4, 4' zugeordnet, ist tangential zum jeweiligen Spitzerkanal 4, 4' ein Spitzermesser 7, 7' befestigt.

Zum wahlweisen Fassonieren des vorderen Endabschnitts der Mine 2, 2' eines Stifts 1, 1' ist ein bevorzugt aus Kunststoff bestehendes Fassoniermesser 8, 8' vorgesehen, wobei diese beiden Fassonmesser 8, 8' an einer gemeinsamen Drehwelle 9 befestigt, insbesondere angeformt, sind, welche seitlich am Spitzergehäuse 3 gelagert ist, wobei sie sich zusätzlich auf einer abgesenkten Trennquerwand 10 der Spitzerkanäle 4, 4' mit einer Lagereinmuldung 11 abstützt. Die Drehwelle 10 ist beidends mit nach oben ragenden L-förmigen Schwenkhebeln 12 versehen, deren Querschenkel 13 sich als Schwenkbegrenzungsanschläge auf den Oberkanten 14 der Gehäuselängswände 16 abstützen. In den durch diese Abstützung gebildeten Endstellungen liegt jeweils eines der Fassoniermesser 8, 8' am zugehörigen Schneid messer 7, 7' an, sodass - in den Figuren gilt dies für das Fassoniermesser 8 - im entsprechenden Spitzerkanal 4, 4' ein Fassonieren der Spitze der Weichmine 2, 2' erfolgt. Beim Spitzen mit der anderen Hälfte des Weichminenspitzers bildet sich, wie dies in Fig. 1 rechts dargestellt ist, eine feine Minenspitze ohne Fassonierung aus. Durch Umlegen der Schwenkhebel 12 wird das Fassoniermesser 8 außer Betriebsstellung und das Fassoniermesser 8' in die Betriebsstellung gebracht.

Anstelle der nach oben ragenden Schwenkhebel 12 könnten auch nach unten ragende Schwenkhebel 12' vorgesehen sein, die sich mit ihren Querschenkeln 13' als Schwenkbegrenzungsanschläge auf den Unterkanten 14' der Gehäuselängswände 16 abstützen.

Die Ausführungsform nach den Fig. 4 bis 6 unterscheidet sich von der nach den Fig. 1 bis 3 lediglich dadurch, dass anstelle der Schwenkhebel 12 Drehknöpfe 18 auf die Enden der Drehwelle 9 aufgebracht sind. Um das Bauteil bestehend aus der Drehwelle 9, den Fassonmessern 8, 8' und den Drehknöpfen 18 besonders einfach einbauen zu können, können die Gehäuselängswände 16 mit vertikalen Schlitzen 17 versehen sein, durch die das ganze Bauteil von oben einsetzbar ist bis in die in Fig. 4 erkennbare Endstellung am Ende des vertikalen Schlitzes 17. Bevorzugt sind in diesem Bereich die Drehwelle 9 übergreifende Noppen 19 vorgesehen, hinter die die Drehwelle 9 unter Druck einrastet, so dass das Bauteil nicht einfach nach oben ausgehoben werden kann, sondern eine entsprechend große Kraft zum Lösen erforderlich wäre.

Wie dabei eingangs bereits beschrieben worden ist, kann die Ausbildung auch so getroffen sein, dass in der Anschlagstellung der Querschenkel 13 auf den Seitenkanten 14 der Gehäuselängswände 16 die jeweiligen Fassonmesser 8, 8' nicht am Schneidmesser 7, 7' anliegen, sondern seitlich an diesen vorbei bewegt werden in eine Position, in der die Schneide der an den Fassonmessern 8, 8' angeformten bogenförmigen querschnittlich dreieckigen Schneidstege 15, 15' genau in der Mittelebene der jeweiligen Mine 2, 2' liegt und somit ein exaktes Fassonieren stattfinden kann.

## Patentansprüche

1. Spitzer für Stifte mit weicher Mine mit einem Spitzergehäuse, das einen konischen Spitzerkanal aufweist, mit einem am Spitzergehäuse befestigten Spitzermesser, das zum Spitzerkanal tangential angestellt ist und mit einem in den Spitzerkanal einschwenkbaren, mit einem Handbetätigungshebel versehenen Fassonmesser mit einer bogenförmig gekrümmten Schneide zum wahlweisen Fassonieren des vorderen Endabschnitts der Mine, **dadurch gekennzeichnet, dass** er als Doppelspitzer mit in einem gemeinsamen Gehäuse (3) gegeneinander gestellten Einzelspitzern für unterschiedliche Stiftdurchmesser ausgebildet ist und dass die Fassonmesser (8, 8') um eine am gemeinsamen vorderen Ende der Spitzerkanäle (4, 4'), die in diesem Bereich nach oben und unten offen sind, angeordnete gemeinsame Achse abwechselnd nach oben gegen die Mine (2, 2') im jeweiligen Einzelspitzer verschwenkbar sind.

2. Doppelspitzer nach Anspruch 1, **dadurch gekennzeichnet, dass** die aus Kunststoff bestehenden Fassonmesser (8, 8') um 180° versetzt an einer am Gehäuse seitlich gelagerten Drehwelle (9) angeformt sind.

3. Doppelspitzer nach Anspruch 2, **dadurch gekennzeichnet, dass** die Drehwelle (9) mit hochstehenden oder nach unten ragenden Schwenkhebeln (12, 12') versehen ist.

4. Doppelspitzer nach Anspruch 2 oder 3, **dadurch gekennzeichnet, dass** die Drehwelle (9) auf einer abgesenkten Trennquerwand (10) der Spitzerkanäle (4, 4') mit einer Lagereinmuldung (11) aufsitzt.

5. Doppelspitzer nach einem der Ansprüche 2 bis 4, **dadurch gekennzeichnet, dass** die Schwenkhebel (12) L-förmig mit sich als Schwenkbegrenzungsanschlägen auf den Oberkanten (14) oder den Unterkanten (14') der Gehäuselängswände (16) abstützenden Querschenkeln (13,13') ausgebildet sind.

6. Doppelspitzer nach Anspruch 2, **dadurch gekennzeichnet, dass** die, vertikale Schlitze (17) der Gehäuselängswände (16) durchsetzende, Drehwelle (9) mit Drehknöpfen (18) versehen ist.

7. Doppelspitzer nach Anspruch 6, **dadurch gekennzeichnet, dass** die Drehwelle (9) am unteren Ende der Schlitze (17) durch einspringende Rastnoppen (19) arretierend in Position gehalten wird.

8. Doppelspitzer nach einem der Ansprüche 1 bis 7, **gekennzeichnet durch** Rasteinrichtungen zum lösbaren Arretieren der Drehwelle (9) mit den Fassonmessern (8, 8') in einer der beiden Endschwenkstellungen.

9. Doppelspitzer nach einem der Ansprüche 1 bis 8, **dadurch gekennzeichnet, dass** die Fassoniermesser (8, 8') mit gebogenen, der gewünschten Kontur der fassonierten Mine (2, 2') entsprechenden querschnittlichen, im Wesentlichen dreieckigen, Schneidstegen (15) versehen sind.

## Claims

1. Sharpener for soft-leaded pencils, said sharpener having a sharpener housing which includes a conically tapering sharpener channel, a sharpener blade which is secured on the sharpener housing and is orientated tangentially relative to the sharpener channel, and a shaping blade which can be pivoted into the sharpener channel and is provided with a hand-operated lever, said blade having an arcuately curved cutting edge for the selective shaping of the front end portion of the lead, **characterised in that** it is in the form of a double sharpener with individual sharpeners for different pencil diameters, said individual sharpeners being placed in a common housing (3) relative to one another, and **in that** the shaping blades (8, 8') are alternately pivotable upwardly towards the lead (2, 2') in the respective individual sharpener about a common axis, which is disposed at the common front end of the sharpener channels (4, 4') which, in this region, are upwardly and downwardly open.

2. Double sharpener according to claim 1, **characterised in that** the shaping blades (8, 8'), which are formed from plastics material, are fitted on a rotatable shaft (9), laterally mounted on the housing, so as to be offset by 180°.

3. Double sharpener according to claim 2, **characterised in that** the rotatable shaft (9) is provided with upright or downwardly protruding pivotal levers (12, 12').

4. Double sharpener according to claim 2 or 3, **characterised in that** the rotatable shaft (9) rests on a sunken transverse dividing wall (10) of the sharpener channels (4, 4') with a bearing recess (11).

5. Double sharpener according to one of claims 2 to 4, **characterised in that** the pivotal levers (12) have an L-shaped configuration provided with transverse portions (13, 13'), which serve as stop members for limiting the pivotal movement and are supported on the upper edges (14) or the lower edges (14') of the housing walls (16).

6. Double sharpener according to claim 2, **characterised in that** the rotatable shaft (9), which extends through vertical slots (17) in the longitudinal housing walls (16), is provided with rotary knobs (18).

7. Double sharpener according to claim 6, **characterised in that** the rotatable shaft (9) is kept locked in position at the lower end of the slots (17) by inwardly snapping locking nubs (19).

8. Double sharpener according to one of claims 1 to 7, **characterised by** locking means for the releasable locking of the rotatable shaft (9) with the shaping blades (8, 8') in one of the two pivotal end positions.

9. Double sharpener according to one of claims 1 to 8, **characterised in that** the shaping blades (8, 8') are provided with bent cutting webs (15), which correspond to the desired configuration of the shaped lead (2, 2') and have a substantially triangular cross-section.

## Revendications

1. Taille-crayon pour mine tendre avec un boîtier, qui comporte un canal conique, avec une lame fixée au boîtier, qui est placée de manière tangentielle par rapport au canal, et avec une lame de façonnage munie d'un levier d'actionnement manuel pouvant pivoter dans le canal, avec un tranchant recourbé en arc pour le façonnage au choix de la section terminale avant de la mine, **caractérisé en ce qu'**il est conçu comme taille-crayon double avec un boîtier commun (3) aux taille-crayons individuels placés l'un contre l'autre pour des diamètres de crayon différents et **en ce que** les lames de façonnage (8, 8') peuvent pivoter en alternance vers le haut contre la mine (2, 2') dans chaque taille-crayon individuel autour d'un axe commun disposé à l'extrémité avant commune des canaux (4, 4'), qui sont ouverts dans cette zone vers le haut et le bas.

2. Taille-crayon double selon la revendication 1, **caractérisé en ce que** les lames de façonnage (8, 8') en matière synthétique sont formées de manière décalée de 180° sur une arbre tournant (9) placé latéralement sur le boîtier.

3. Taille-crayon double selon la revendication 2, **caractérisé en ce que** l'arbre tournant (9) est muni de leviers de pivotement (12, 12') saillants vers le haut ou vers le bas.

4. Taille-crayon double selon la revendication 2 ou 3, **caractérisé en ce que** l'arbre tournant (9) repose sur une paroi transversale de séparation (10) abaissée des canaux (4, 4') avec une cavité de palier (11).

5. Taille-crayon double selon l'une quelconque des revendications 2 à 4, **caractérisé en ce que** les leviers de pivotement (12) sont conçus en forme de L avec des branches transversales (13, 13') s'appuyant comme des butées de limite de pivotement sur les arêtes supérieures (14) ou les arêtes inférieures (14') des parois longitudinales (16) du boîtier.

6. Taille-crayon double selon la revendication 2, **caractérisé en ce que** l'arbre tournant (9) traversant des fentes verticales (17) des parois longitudinales (16) du boîtier est muni de boutons tournants (18).

7. Taille-crayon double selon la revendication 6, **caractérisé en ce que** l'arbre tournant (9) est maintenu bloqué en position à l'extrémité inférieure des fentes (17) par des noppes d'encliquetage (19).

8. Taille-crayon double selon l'une quelconque des revendication 1 à 7, **caractérisé par** des dispositifs d'encliquetage pour le blocage libérable de l'arbre tournant (9) avec les lames de façonnage (8, 8') dans une des deux positions terminales de pivotement.

9. Taille-crayon double selon l'une quelconque des revendications 1 à 8, **caractérisé en ce que** les lames de façonnage (8, 8') sont munies d'entretoises tranchantes (15) recourbées, essentiellement triangulaires, à coupe transversale correspondant aux contours souhaités de la mine façonnée (2, 2').
